# EUROPÄISCHE PATENTSCHRIFT

(11) **EP 0 345 661 B1**
(45) Veröffentlichungstag und Bekanntmachung des Hinweises auf die Patenterteilung: **26.02.1992**
(21) Anmeldenummer: 89110017.4
(22) Anmeldetag: 02.06.1989
(51) Int. Cl.: E04F 13/08, E04B 2/90

(54) **Einhängkassettenelement**
Suspended coffer element
Elément en caisson suspendu

(30) Priorität: 04.06.1988 DE 8807297 U
(43) Veröffentlichungstag der Anmeldung: 13.12.1989
(73) Patentinhaber: Haase, Walter, Dipl.-Ing., D-22941 Jersbek (DE)
(72) Erfinder: Haase, Walter, Dipl.-Ing., D-2072 Jersbek (DE)
(74) Vertreter: Schmidt-Bogatzky, Jürgen, Dr. Ing.

(56) Entgegenhaltungen:
- EP-A- 0 180 837
- DE-U- 8 407 642
- FR-A- 2 029 869
- FR-A- 2 038 538
- GB-A- 2 147 634
- GB-A- 2 188 075

## Beschreibung

Die Erfindung betrifft ein Einhängkassettenelement für auf Unterkonstruktionen anzuordnende Vorhangfassaden, das aus einer Blechplatte besteht, an deren Rändern Rückkantungen ausgebildet sind und auf dessen Rückseite Mittel zur Kassettenaussteifung und zum Abhängen des Einhängkassettenelements auf Tragbolzen der Unterkonstruktion angeordnet sind (siehe EP-A-0180837).

Es ist das Bestreben, Einhängkassettenelemente geschoßhoch auszubilden. Bei derart großen Kassettenelementen aus Blech besteht das Problem, daß fertigungsbedingte Spannungen in dem Blech zu leichten Verwerfungen führen können, die das optische Bild der Gesamtfassade beeinträchtigen. Weitere Spannungen können montagebedingt und/oder durch Sog oder Druck aufgrund von Windlasten erzeugt werden. Es ist daher bereits vorgeschlagen worden, die Einhängkassettenelemente auf der Rückseite auszusteifen, damit Verwerfungen verhindert werden. Hierbei hat es sich gezeigt, daß horizontale Aussteifungen Verwerfungen der Einhängkassettenelemente nicht verhindern können, die in einer für den Betrachter besonders wahrnehmbaren Ebene auftreten.

Die Aufgabe der Erfindung besteht darin, ein Einhängkassettenelement der eingangs genannten Art so mit einer Kassettenaussteifung von innen zu versehen, daß sichtbare Verwerfungen des Einhängkassettenelements verhindert werden.

Erfindungsgemäß erfolgt die Lösung der Aufgabe durch die kennzeichnenden Merkmale des Anspruchs 1.

Weitere Merkmale der Erfindung werden in den abhängigen Ansprüchen beschrieben und nachstehend anhand der in den Zeichnungen dargestellten Ausführungsbeispiele näher erläutert. Es zeigt
Fig. 1 ein erfindungsgemäßes Einhängkassettenelement in einer perspektivischen Ansicht,
Fig. 2a und 2b eine Ausschnitt aus einer Vorhangfassade mit Einhängkassetttenelementen nach Fig. 1 in der Seitenansicht und Draufsicht,
Fig. 3a und 3b ein Einhängkassettenelement nach Fig. 2a im Ausschnitt in der Seitenansicht und einer Ansicht von hinten,
Fig. 4a und 4b einen Eckhalter der Kassettenaussteifung in einer Seitenansicht und einer Ansicht von vorn,
Fig. 5 einen Klebehalter der Kassettenaussteifung in einer Ansicht von vorn,
Fig. 6a einen Profilquerschnitt des Eckhalters und Klebehalters,
Fig. 6b einen an einem Einhängkassettenelement befestigen Klebehalter mit einer Montageschiene in der Draufsicht,
Fig. 6c und 6d Einzelheiten der Klebehalterausbildung in vergrößerten Ansichten.

Das Einhängkassettenelement 1 besteht aus einer Blechplatte 8 an deren Rändern 9, 10, 11, 12, Rückkantungen 13, 14, 15, 16 ausgebildet sind. Auf der Rückwand 17 des Einhängkassettenelements 1 ist die vertikale Kassettenaussteifung vorgesehen, an der gleichzeitig Mittel zum Abhängen auf Tragbolzen der Unterkonstruktion vorgesehen sind (Fig. 1). An den bodenseitigen Rückkantungen 15 sind zwei Eckhalter 18 angeordnet. Vertikal über den Eckhaltern 18 sind im Abstand voneinander auf der Rückwand 17 Klebehalter 19 vorgesehen. In den Klebehaltern 19 und den Eckhaltern 18 ist jeweils eine Montageschiene 27 geführt, an der Blechstreifen 29 angeordnet sind. Die Blechstreifen 29 weisen jeweils einen Vertikalschlitz 30 auf, der zum Einführen eines Tragbolzens dient.

In Fig. 2a und 2b ist ein Ausschnitt aus einer Vorhangfassade dargestellt. Die Einhängkassettenelemente 1 sind auf einer Unterkonstruktion 2 abgehängt. Die Unterkonstruktion 2 besteht aus Wandhaltern 3, die vertikal übereinander angeordnet werden und an denen mittels Nieten 51 Tragschienen 4 befestigt sind. In die Tragschienen 4 sind Tragbolzenhalter 5 eingesetzt, in denen sich jeweils ein Tragbolzen 6 befindet. Um eine Geräuschentstehung zu verhindern, ist auf jeden Tragbolzen 6 eine Klippmanschette 7 aufgesetzt, die bei montiertem Einhängkassettenelement 1 in dem Vertikalschlitz 30 eines Blechstreifens 29 eingeführt ist. Die Verbindung der Blechstreifen 29 mit den Montageschienen 27 erfolgt mittels Nietverbindungen 50. Es sind aber auch statt der Nietverbindungen 50 Schraubverbindungen möglich. Jede Montageschiene 27 ist an der oberen Rückkantung 13 mittels eines Winkelhalters 31 befestigt. Der eine Schenkel 33 des Winkelhalters 31 ist mittels Schraub- oder Nietverbindungen an der Montageschiene 27 befestigt, während der andere Schenkel 32 ebenfalls mit Schraub- oder Nietverbindungen an der oberen Rückkantung 13 befestigt ist.

Die Verbindung der Klebehalter 19 sowie des an der Rückwand 17 angeordneten Abschnitts 52 eines jeden Eckhalters 19 erfolgt mittels Klebverbindungen 35, die eine feste Verbindung mit dem Einhängkassettenelement 1 gewährleisten (Fig. 3a und 3b).

Die Eckhalter 18 und Klebehalter 19 sind als Profilstücke 20 ausgebildet, die aus einem im Querschnitt allgemein U-förmigen Grundkörper 21 bestehen. An den Seitenstegen 22, 23 der Grundkörper 21 sind endabschnittseitig rechtwinklig zu den Seitenstegen 22, 23 und einander zugewandt Endstege 24, 25 parallel zum Mittelsteg 26 des Grundkörpers 21 ausgeformt (Fig. 4b und 6a). Auf der innenfläche 36 des Mittelstegs 26 eines jeden Profilstücks 20 sind im Abstand voneinander als streifenförmige Materialverdickungen 37 Sicken 38 ausgebildet. Die Spitzen 39 der Sicken 38 sind gerundet ausgebildet. An den Endabschnitten 40 der Endstege 24, 25 sind an der Innenfläche 36 des Mittelstegs 26 zugewandten Eckabschnitten 44 ebenfalls als Materialverdickungen 41 ausgebildete Sicken 42 ausgebildet. Durch die Sicken 38, 42 wird eine nahezu punktförmige Führung der Querstege 53, 54 der Montageschiene 27 in den Eckhaltern 18 und Klebehaltern 19 ermöglicht. Dieses hat den Vorteil, daß bei z. B. aufgrund von Temperaturveränderungen auftretenden Verschiebungen keine großen Reibungskräfte überwunden werden müssen und somit eine Geräuschentstehung vermindert wird. Darüberhinaus erleichtert diese Ausbildung der Profilstücke 20 das Einschieben der Montageschienen 27 in die Klebehalter 19 und Eckhalter 18.

Um die Scherkräfte an den Randabschnitten der Klebverbindungen 35 zu vermindern, ist an den äußeren Randabschnitten 45 des Mittelstegs 26 der Profilstücke 20 jeweils eine Einziehung 46 ausgebildet. Diese Einziehung 46 ermöglicht an den Randabschnitten 45 des Mittelstegs 26 eine Klebschichtverstärkung 53, die in diesen Bereichen ein Aufreißen der Klebverbindung 35 verhindert (Fig. 6c und 6d). Es ist auch möglich, die äußeren Flächen der Mittelstege 26 der Profilstücke 20 durchgehend eben auszubilden. In diesem Fall ist es zweckmäßig, an den äußeren Randabschnitten 45 der Mittelstege 26 jeweils eine Klebschichtanhäufung 56 vorzusehen, die ebenfalls auf die Klebverbindung 35 einwirkende Scherkräfte aufnimmt (Fig. 6b).

An dem Endabschnitt 28 der Montageschiene 27 ist rechtwinklig ein Steg 48 angeformt, der zur Versteifung der Montageschiene 28 dient. An der anderen Seite der Montageschiene 28 sind im Bereich des Endabschnitts 28 zwei zahnförmige Sicken 47 ausgebildet. Diese greifen in Ausnehmungen 49 des Blechstreifens 29 ein, der mittels einer Nietverbindung 50 mit der Montageschiene 27 verbunden ist. Durch diese Sicken 47 wird eine Versteifung der Befestigung des Blechstreifens 29 mit der Montageschiene 27 erzielt (Fig. 6b).

## Patentansprüche

1. Einhängkassettenelement für auf Unterkonstruktionen anzuordnende Vorhangfassaden, das aus einer Blechplatte besteht, an deren Rändern Rückkantungen (15) ausgebildet und auf dessen Rückseite Mittel zur Kassettenaussteifung und zur Abhängung des Einhängkassettenelements auf Tragbolzen (6) der Unterkonstruktion angeordnet sind, dadurch gekennzeichnet, daß auf der Rückwand (17) des Einhängkassettenelements (1) an der bodenseitigen Rückkantung (15) mindestens zwei Eckhalter (18) befestigt sind, daß vertikal über den Eckhaltern (18) im Abstand voneinander auf der Rückwand (17) Klebehalter (19) angeordnet sind, wobei die Eckhalter (18) und Klebehalter (19) als Profilstücke (20) ausgebildet sind, die aus einem im Querschnitt allgemein U-förmigen Grundkörper (21) bestehen, an dessen Seitenstegen (22, 23) endabschnittseitig rechtwinklig zu den Seitenstegen (22, 23) und einander zugewandt Endstege (24, 25) parallel zum Mittelsteg (26) des Grundkörpers (21) ausgeformt sind, und daß in jedem Eckhalter (18) mit vertikal zugehörigen Klebehaltern (19) eine Montageschiene (27) geführt ist, die einen allgemein T-förmigen Querschnitt aufweist und deren dem Eckhalter (18) und den Klebehaltern (19) abgewandter Endabschnitt (28) mit Blechstreifen (29) verbunden ist, in denen jeweils ein Vertikalschlitz (30) zum Einführen eines Tragbolzens (6) ausgebildet ist, und daß die Montageschiene (27) mittels eines Winkelhalters (31) mit der oberen Rückkantung (13) fest verbunden ist.

2. Einhängkassettenelement nach Anspurch 1, dadurch gekennzeichnet, daß die Winkelhalter (31) mittels Schraub- oder Nietverbindungen (34) mit der Montageschiene (27) und der oberen Rückkantung (13) verbunden sind.

3. Einhängkassettenelement nach Anspruch 1, dadurch gekennzeichnet, daß die Klebehalter (18) und die an der Rückwand (17) angeordneten Abschnitte (52) der Eckhalter (19) mittels Klebverbindungen (35) mit dem Einhängkassettenelement (1) verbunden sind.

4. Einhängkassettenelement nach Anspruch 1, dadurch gekennzeichnet, daß auf der Innenfläche (36) des Mittelstegs (26) des Profilstücks (20) im Abstand voneinander streifenförmige Materialverdickungen (37) ausgebildet sind.

5. Einhängkassettenelement nach Anspruch 4, dadurch gekennzeichnet, daß die Materialverdickungen (37) als Sicken (38) ausgebildet sind.

6. Einhängkassettenelement nach Anspruch 5, dadurch gekennzeichnet, daß die Spitzen (39) der Sicken (38) gerundet ausgebildet sind.

7. Einhängkassettenelement nach Anspruch 1, dadurch gekennzeichnet, daß an den Endabschnitten (40) der Endstege (24, 25) des Profilstücks (20) an dem der Innenfläche (36) des Mittelstegs (26) zugewandten Bereich eine streifenförmige Materialverdickung (41) ausgebildet ist.

8. Einhängkassettenelement nach Anspruch 7, dadurch gekennzeichnet, daß die Materialverdickungen (41) als Sicken (42) ausgebildet sind.

9. Einhängkassettenelement nach Anspruch 8, dadurch gekennzeichnet, daß die Spitzen (43) der Sicken (42) gerundet sind.

10. Einhängkassettenelement nach Anspruch 7 und 9, dadurch gekennzeichnet, daß die Sicken (42) jeweils an dem der Innenfläche (36) des Mittelstegs (26) zugewandten Eckabschnitt (44) der Endstege (24, 25) angeordnet sind.

11. Einhängkassettenelement nach Anspruch 1 bis 3, dadurch gekennzeichnet, daß an den äußeren Randabschnitten (45) des Mittelstegs (26) des Profilstücks (20) jeweils eine Einziehung (46) ausgebildet ist.

12. Einhängkassettenelement nach Anspruch 1, dadurch gekennzeichnet, daß an dem Endabschnitt (28) der Montageschiene (27) mindestens eine zahnförmige Sicke (47) ausgebildet ist, die in eine Ausnehmung (49) des Blechstreifens (29) eingreift, der mittels einer Schraub- oder Nietverbindung (50) mit der Montageschiene (27) verbunden ist.

## Claims

1. Inset bay element for a facade of cladding panels arranged on a supporting structure of the facade being a sheet metal plate, having return edges (15) at the border, and, on the back side, means for stiffening the bay and hanging the inset bay elements on supporting pins (6) of supporting structure, characterized in that, at the back wall (17) of inset bay element (1) at least two corner supports (18) are fastened at the base return edge (15), at the back wall (17) vertical above the corner supports (18) are arranged adhesive supports (19) in a distance from each other, whereby the corner supports (18) and adhesive supports (19) are formed like profile pieces (20), with a ground body (21) being general U-shaped in cross-section, at the lateral webs (22, 23) of which end webs (24, 25) are formed parallel to the center web (26) of ground body (21), being arranged rectangular at the end pieces of lateral webs (22, 23) and being directed to each other, and at each corner support (18) with adhesive supports (19) belonging vertical to the corner supports (18) in which a mounting rod (27) is led, the mounting rod (27) is formed with a general T-shaped cross-section, the end section (28) of which being turned off to the corner support (18) and adhesive supports (19) is connected to strips of sheet metal (29), having a vertical groove (30) for introducing a supporting pin (6), wherein mounting rod (27) is firmly connected to the top return edge (13) by means of a rectangular lever (31).

2. Inset bay element according to claim 1, characterized in that, rectangular levers (31) are connected with the mounting rod (27) and top return edge (13) by threaded or rivet joints (34).

3. Inset bay element according to claim 1, characterized in that, the adhesive supports (19) and sections (52) of corner supports (18) being arranged at the back wall (17) are connected with the inset bay element (1) by means of adhesive joints (35).

4. Inset bay element according to claim 1, characterized in that, strip-like enlargements of material (37), being in distance from each other, are arranged at the inner surface (36) of center web (26) of profile piece (20).

5. Inset bay element according to claim 4, characterized in that, the strip-like enlaragements of material (37) are formed as beads (38).

6. Inset bay element according to claim 5, characterized in that, the tops (39) of beads (38) are formed round.

7. Inset bay element according to claim 1, characterized in that, at end sections (40) of end webs (24, 25) of the profile pieces (20), at the region directed to the inner surface (36) of center web (26), are formed strip-like enlargements of material (41).

8. Inset bay element according to claim 7, characterized in that, the enlargements of material (41) are formed as beads (42).

9. Inset bay element according to claim 8, characterized in that, the tops (43) of beads (42) are formed round.

10. Inset bay element according to claim 7 and 9, characterized in that, the beads (42) in each case are arranged at the corner sections (44) of end webs (24, 25) being directed to the inner surface (36) of center web (26).

11. Inset bay element according to claim 1 to 3, characterized in that, at outside edge sections (45) of the center web (26) of profile piece (20) in each case a taper (46) is formed.

12. Inset bay element according to claim 1, characterized in that, at end section (28) of mounting rod (27) at least one tooth-like bead (47) is formed, which engages a recess (49) of strip of sheet metal (29), which is connected to the mounting rod (27) by means of a threaded or rivet joint (50).

## Revendications

1. Elément de caisson suspendu pour façades-rideaux, à accrocher à des constructions formant infrastructure, qui est constitué d'une plaque de tôle aux bords de laquelle sont réalisées des arètes arrière (15) et sur la face arrière de laquelle sont disposés des moyens pour rigidifier le caisson et pour suspendre l'élément de caisson suspendu à des axes supports (6) de la construction formant infrastructure, caractérisé en ce que, sur la paroi arrière (17) de l'élément de caisson suspendu, sur l'arète arrière de sol (15), sont fixés au moins deux supports de coin (18), en ce que en ce que des supports adhésifs (19) sont disposés sur la paroi arrière (17), à la verticale des supports de coin (18), à une certaine distance les uns des autres, étant entendu que les supports de coin (18) et les supports adhésifs (19) sont réalisés sous la forme de pièces en profilé (20), qui sont constituées à partir d'un corps de base (21) ayant une section en forme générale de U, sur les ailes duquel (22, 23), du côté de la partie d'extrémité, sont formées, perpendiculairement aux ailes (22,23) et orientées l'une vers l'autre, des ailes d'extrémité (24, 25) parallèles à l'âme centrale (26) du corps de base (21), et en ce que, dans chaque support de coin (18), avec des supports adhésifs (19) associés suivant la verticale, est guidé un rail de montage (27) présentant une section ayant la forme générale d'un T, et dont la partie d'extrémité (28), du côté opposé au support de coin (18) et aux supports adhésifs (19), est reliée avec des pattes de tôle (29), dans lesquelles est chaque fois réalisée une fente verticale (30), pour y introduire un axe support (6), et en ce que le rail de montage (27) est relié de façon fixe avec l'arète arrière supérieure (13) au moyen d'un support coudé (31).

2. Elément de caisson suspendu suivant la revendication 1, caractérisé en ce que les supports coudés (31) sont raccordés avec le rail de montage (27) et avec l'arète arrière supérieure (13) au moyen de liaisons par vis ou par rivets (34).

3. Elément de caisson suspendu suivant la revendication 1, caractérisé en ce que les supports de coin (18) et les parties (52) des supports adhésifs (19) disposées sur la paroi arrière (17) sont raccordés sur l'élément de caisson suspendu (1), au moyen de liaisons collées (35).

4. Elément de caisson suspendu suivant la revendication 1, caractérisé en ce que, sur la surface intérieure de l'âme centrale (26) de la pièce en profilé (20), à une certaine distance les unes des autres, sont réalisées des surépaisseurs de matière (37) sous la forme de bandes.

5. Elément de caisson suspendu suivant la revendication 4, caractérisé en ce que les surépaisseurs de matière (37) sont réalisées sous la forme de moulures (38).

6. Elément de caisson suspendu suivant la revendication 5, caractérisé en ce que les sommets (39) des moulures (38) sont réalisés arrondis.

7. Elément de caisson suspendu suivant la revendication 1, caractérisé en ce qu'aux parties d'extrémité (40) des ailes d'extrémité (24, 25) de la pièce en profilé (20), sur la zone tournée vers la surface interne (36) de l'âme centrale (26), est réalisée une surépaisseur de matière (41) en forme de bande.

8. Elément de caisson suspendu suivant la revendication 7, caractérisé en ce que les surépaisseurs de matière (41) sont réalisées sous la forme de moulures (42).

9. Elément de caisson suspendu suivant la revendication 8, caractérisé en ce que les sommets (43) des moulures (42) sont réalisés arrondis.

10. Elément de caisson suspendu suivant la revendication 7 et la revendication 9, caractérisé en ce que les moulures (42) sont chaque fois disposées sur la partie formant coin (44) des ailes d'extrémité (24, 25), tournées vers la surface intérieure (36) de l'âme centrale (26).

11. Elément de caisson suspendu suivant les revendications 1 à 3, caractérisé en ce que sur chacune des parties extérieures, formant bords, (45) de l'âme centrale (26) de la pièce en profilé (20) est réalisée un rétreint (46).

12. Elément de caisson suspendu suivant la revendication 1, caractérisé en ce que, sur la partie d'extrémité (28) du rail de montage (27) est réalisée au moins une moulure (47) en forme de dents, qui s'engage dans un évidement (49) de la patte de tôle (29) qui est reliée, au moyen d'un raccord à vis ou à rivet (50) avec le rail de montage (27).
